# EUROPÄISCHE PATENTSCHRIFT

(11) **EP 1 167 696 B1**
(45) Veröffentlichungstag und Bekanntmachung des Hinweises auf die Patenterteilung: **15.12.2004**
(21) Anmeldenummer: 01112342.9
(22) Anmeldetag: 21.05.2001
(51) Int. Cl.: F01D 11/02, F01D 5/02, F16J 15/447

(54) **Labyrinthdichtung für eine rotierende Welle**
Labyrinth seal for a rotating shaft
Joint à labyrinthe pour un arbre rotatif

(30) Priorität: 23.06.2000 DE 10030820
(43) Veröffentlichungstag der Anmeldung: 02.01.2002
(73) Patentinhaber: ALSTOM Technology Ltd, 5400 Baden (CH)
(72) Erfinder: Pross, Jörg, Dr., 79774 Albbruck (DE); Kramer, Thomas, 5408 Ennetbaden (CH); Waltke, Ulrich, 5432 Neuenhof (CH)

(56) Entgegenhaltungen:
- KARL SCHRÖDER: "Grosse Dampfkraftwerke, Bd 3 Die Kraftwerksausrüstung, Teil B Dampf- und Gasturbinen, Generatoren" 1968 , SPRINGER VERLAG , BERLIN / HEIDELBERG / NEW YORK XP009016858 * Seite 68; Abbildung 54C * * Seite 69 - Absatz 2 *

## Beschreibung

### TECHNISCHES GEBIET

Bei der Erfindung handelt es sich um eine Labyrinthdichung für Rotor- und Statorlabyrinthe gemäss dem Oberbegriff des Anspruchs 1.

### STAND DER TECHNIK

Labyrinthdichtungen als Abdichtung zwischen rotierenden und statischen Teilen axialer Strömungsmaschinen sind allgemein aus dem Stand der Technik bekannt. Die Offenlegungsschriften DE-A1-35 23 469, EP-A1-982 475, EP-A1-799 973 oder EP-A1-943 784 beschreiben derartige Turbomaschinen mit Dichtstreifen und sich dazwischen befindenden Labyrinthen in verschiedenen Ausführungsformen. Diese Dichtstreifen sind üblicherweise in eine umlaufende Nut des Rotors oder Stators eingestemmt, wie dies beispielsweise auch in der Figur 1 der EP-A1-982 475 sichtbar ist. Je nach der Druckdifferenz, welche über die Dichtungsstreifen herrscht, gibt es verschiedene Möglichkeiten der Ausgestaltung der Labyrinthdichtung. So existieren einfache und doppelte Dichtungen. Gerade bei grossen Druckdifferenzen können als Dichtungen auch mehrere über die Länge des Labyrinths verteilte Dichtstreifen eingesetzt werden.

Aufgrund von verschiedenen Faktoren ist die geometrische Anordnung der Dichtstreifen auf dem Rotor oder Stator beschränkt. Bei instationären Vorgängen, also beispielsweise beim An- oder Abfahren oder bei Lastwechseln, ist die thermische Belastung an den Dichtstreifen aufgrund der wechselnden Temperaturfelder und aus den daraus resultierenden Temperaturgradienten sehr hoch. Dies führt vor allem an der Oberfläche zu thermischen Spannungen und damit zu einer zyklischen Ermüdung. Hierbei wirken die umlaufenden Nuten als Kerben, die die axiale Spannungskomponente erhöhen. Zur Verringerung der Kerbwirkung einer Nut kann das gesamte Labyrinth beispielsweise durch eine Erhöhung der Labyrinthpartie und entsprechend ausgestaltete Übergangsradien vom übrigen Bauteil abgesetzt werden, was vor allem die erste und die letzte Nut entlastet. Bei den übrigen Nuten wird ein gewisser Entlastungseffekt durch die jeweils benachbarten Nuten erzielt, d.h. der Kerbfaktor einer Nut innerhalb einer solchen Anordnung mehrerer Nuten ist geringer als der einer einzelnen freistehenden Nut gleicher Geometrie.

Aus verschiedenen Untersuchungen ist bekannt, dass der im Hinblick auf die gegenseitige Entlastung optimale Abstand zweier Nuten in einer Anordnung mehrerer aufeinanderfolgenden Nuten im allgemeinen geringer ist als der Abstand, welcher aus funktionalen Gründen bei einer Labyrinthdichtung zwischen zwei Dichtstreifen zu wählen ist. Damit erhält man bei hohen transienten thermisch-mechanischen Belastungen vor allem zur Mitte eines Labyrinthabschnitts hin infolge der Kerbwirkung der Befestigungsnuten sowohl zyklische Lebensdauerprobleme als auch starke Deformationen der einzelnen Befestigungsnuten. Da der Kerbeffekt auf die axiale Spannungskomponente wirkt, erfolgt bei jedem Betriebszyklus eine starke axiale Verformung der Nut. Die Verformung kann soweit gehen, dass auch inelastische Anteile auftreten, was zum einen ein kontinuierliches Herausarbeiten der eingestemmten Dichtstreifen und zum anderen ein Nachlassen der beim Einstemmen erzielten Vorspannkraft bewirkt. Letzten Endes führt diese Verformung zum Verlust des entsprechenden Dichtstreifens. Infolge der zyklischen Ermüdung ist zu dem mit Anrissen im Nutgrund der Dichtstreifennut zu rechnen.

Aus diesem Grund schlägt beispielsweise *K. Schröder* in *Dampfkraftwerke* (3. Bd., Teil B, Springer Verlag, 1968, S. 68-69) vor, zwischen zwei Dichtstreifen Entlastungsnuten einzustechen. Dies dient dem Ziel, die durch das Einstemmen hervorgerufenen Spannungen auszugleichen und die Wärmebeanspruchung beim Anstreifen eines Blechs zu verringern. Eine solche Anordnung von einzelnen Entlastungsnuten, welche mehr als die doppelte Tiefe im Vergleich mit den Dichtstreifennuten haben, hat einen begrenzten positiven Einfluss auf die thermische Spannungsreduktion. Eine gezielte Reduktion der thermischen Spannungen zwischen den Dichtstreifen ist mit dieser Art der Entlastungsnuten aber nicht oder nur begrenzt möglich, insbesondere deshalb nicht, da bei einer Erhöhung der Anzahl der Entlastungsnuten eine bestimmte Wanddicke zwischen zwei Entlastungsnuten in jedem Fall erhalten bleiben muss. Diese Entlastungsnuten können also in keiner Weise optimal angeordnet werden. In der Regel führen solche Ausführungen zu der Verlagerung der Probleme und nicht zur einer Lösung. Insbesondere sollten tiefere Einschnitte schon deshalb vermieden werden, um eine Verwirbelung des Leckagestroms in diesen Einschnitten und die damit verbundene Erhitzung des strömenden Mediums zu vermeiden. Desweiteren haben einzelne Entlastungsnuten, die gleich tief oder tiefer sind als die Dichtstreifennuten im allgemeinen eine schlechtere Kerbwirkungszahl als die Dichtstreifen, so dass sich das Ermüdungsproblem auf die Entlastungsnut verlagert. Dies ist insbesondere bei Dichtungen auf Wellen sehr unerwünscht.

### DARSTELLUNG DER ERFINDUNG

Es ist Ziel dieser Erfindung, die genannten Nachteile zu vermeiden. Die Erfindung löst die Aufgabe, eine bekannte Labyrinthdichtung so zu optimieren, dass die thermischen Spannungen bzw. Deformationen zwischen zwei Dichtstreifen gezielt kontrolliert werden können, um dadurch die oben genannten Schadensmechanismen zu vermeiden, und dass eine zusätzliche Erhitzung des Bausteils durch eine Verwirbelung der Leckageströmung vermieden werden kann.

Erfindungsgemäss wird dies bei einer Labyrinthendichtung gemäss dem Oberbegriff des Anspruchs 1 dadurch erreicht, dass die axiale Steifigkeit des Rotors oder Stators zwischen den zwei Dichtstreifen weitgehend stetig ist.

In einer ersten Ausführungsform ist mindestens eine flache Entlastungsnut zwischen zwei Dichtstreifen eingelassen, welche sich über einen grösseren Bereich zwischen den beiden benachbarten Dichtstreifen erstreckt. Es ist auch denkbar, eine Vielzahl von flachen Entlastungsnuten vorzusehen, deren Längenausbreitung entsprechend kleiner ist. In einer bevorzugten Ausführungsform wird die Tiefe der Entlastungsnuten soweit verringert, dass sich lediglich eine gewellte Oberfläche zwischen den beiden benachbarten Dichtstreifen ergibt. Auf diese Weise kann die gestellte Aufgabe vorteilhaft gelöst werden, wobei die erhöhte Anzahl der Entlastungsnuten eine sehr gezielte Spannungsreduktion ermöglicht. Steifigkeitssprünge zwischen den Nuten und dem Rotor oder Stator werden vermieden bzw. werden so klein wie möglich gehalten. Dies reduziert vorteilhaft den Kerbfaktor.

In einer weiteren Ausführungsform können auch die bisher bekannten tiefen Entlastungsnuten genutzt werden, sofern sie mit einem Füllmaterial, welches aus einem geeigneten elastischem Material besteht, gefüllt sind. Diese Massnahme dient demselben, oben angegebenem Zweck der kontrollierten Verteilung der axialen Spannung gleichmässig auf den Rotor- oder Statorabschnitt zwischen zwei Dichtstreifen. Dabei können die Entlastungsnuten ganz oder teilweise mit dem Füllmaterial gefüllt sein. Im einfachsten Fall kann als Füllmaterial der gleiche Draht verwendet werden, der auch zum Einstemmen der Dichtstreifen benutzt wird. Im allgemeinen Fall kann jedes Material - bevorzugt in Drahtform - eingesetzt werden, das bei der Betriebstemperatur der Dichtung die erforderliche Elastizität und Langzeitbeständigkeit ausweist.

Alle Ausführungsformen sind auch deshalb vorteilhaft, weil sie neben der verbesserten Spannungsaufnahme bzw. -verteilung, eine schadhafte Wirbelbildung im Labyrinth bzw. innerhalb der Entlastungsnuten vermeiden. Eine solche Wirbelbildung kann zu einer unerwünschten Erhitzung des Strömungsmediums und damit des gesamten Rotor- bzw. Statorabschnitts führen.

### KURZE BESCHREIBUNG DER ZEICHNUNGEN

Die Erfindung wird anhand der beiliegenden Zeichnungen näher erläutert, wobei
- **Fig. 1**: eine erste Ausführungsform von Labyrinthdichtung gemäss der vorliegenden Erfindung zeigt,
- **Fig. 2**: eine zweite Ausführungsform von Labyrinthdichtung gemäss der vorliegenden Erfindung zeigt
- **Fig. 3**: eine dritte Ausführungsform von Labyrinthdichtung gemäss der vorliegenden Erfindung zeigt und
- **Fig. 4**: eine vierte Ausführungsform von Labyrinthdichtung gemäss der vorliegenden Erfindung zeigt.

Es werden nur die für die Erfindung wesentlichen Elemente dargestellt. Gleiche Elemente werden in unterschiedlichen Zeichnungen mit gleichen Bezugszeichen versehen.

### WEG ZUR AUSFÜHRUNG DER ERFINDUNG

Die Erfindung ist an Hand der Figuren 1 bis 4 näher dargestellt. Gezeigt ist in allen Figuren 1 bis 4 eine Turbinenschaufel 8 einer thermischen Turbomaschine mit einem Rotor oder Stator 1. Es handelt sich bei der Turbinenschaufel 8 um eine Leit- oder Laufschaufel. In allen Figuren befinden sich am Rotor oder Stator 1 Dichtstreifen 2, welche in einer Dichtungsstreifennut 3 in den Rotor oder Stator 1 eingelassen bzw. eingestemmt und mit einem Stemmdraht 4 befestigt sind. Die Dichtstreifen 2 sind der Turbinenschaufel 8 gegenüberliegend angeordnet. In allen Figuren 1 bis 4 sind zwischen den beiden dargestellten Dichtstreifen 2 Entlastungsnuten 6 angeordnet. Erfindungsgemäss treten in der axialen Steifigkeit des Rotors oder Stators 1 trotz der vorhanden Entlastungsnuten 6 zwischen den zwei Dichtstreifen 2 keine grossen Sprünge auf und die axiale Steifigkeit ist im wesentlichen stetig.

Erreicht wird dies in der Figur 1 durch eine einzige flache Entlastungsnut 6, welche sich über einen grossen Bereich zwischen den beiden Dichtstreifen 2 erstreckt. Dem gegenüber werden in der Figur 2 mehrerer solcher flachen Entlastungsnuten 6 angeordnet. Das Verhältnis von Tiefe zu axialem Abstand der Entlastungsnuten 6 muss entsprechend der jeweiligen Belastungssituation des Labyrinths optimiert werden. Die maximale Tiefe Entlastungsnuten 6 liegt bei der Tiefe der Dichtstreifennut 3. Um der Forderung der stetigen axialen Steifigkeit zu genügen, sollte optimaler Weise die Tiefe der Entlastungsnuten 6 zwischen 25% und 50% der Tiefe der Dichtstreifennut 3 liegen. Das Ziel einer solchen Optimierung ist es, die transiente axiale Deformation der Labyrinthpartie möglichst gleichmässig auf die eigentlichen Dichtstreifennut 3 und die Entlastungsnuten 6 aufzuteilen. Dadurch wird die Beanspruchung der Dichtstreifennut 3 reduziert ohne im Vergleich dazu die Entlastungsnuten 6 übermässig zu belasten.

Die Figur 3 zeigt eine weitere Ausführungsform der erfindungsgemässen Entlastungsnuten 6. In diesem Fall sind die Entlastungsnuten 6 so flach und entsprechend zahlreich, dass sich lediglich eine gewellte Oberfläche zwischen den Dichtstreifen 2 am Rotor oder Stator 1 ergibt.

Die Figur 4 zeigt eine weitere Ausführungsform der erfindungsgemässen Entlastungsnuten 6, mit welcher auch tiefere Nuten 6 genutzt werden können. Die Entlastungsnuten 6 sind ganz oder teilweise mit einem Füllmaterial 7 gefüllt, wobei beide Möglichkeiten in den Entlastungsnuten 6 der Figur 4 sichtbar sind. Entsprechend dem Stemmdraht 4 der Dichtstreifennuten 3 kann dieses Material in die Entlastungsnuten 6 eingestemmt werden. Durch geeignete Auswahl des Füllmaterials hinsichtlich der elastischen Eigenschaften und des thermischem Ausdehnungskoeffizienten kann das Verformungsverhalten der gefüllten Entlastungsnut 6 und damit die axiale Steifigkeit des Labyrinthbereichs in gewissen Grenzen kontrolliert werden. Im einfachsten Fall kann als Füllmaterial der gleiche Draht verwendet werden, der auch zum Einstemmen der Dichtstreifen benutzt wird. Im allgemeinen Fall kann jedes Material - bevorzugt in Form eines Drahtes - eingesetzt werden, das bei der Betriebstemperatur der Dichtung die erforderliche Elastizität und Langzeitbeständigkeit ausweist. Durch das Füllmaterial ist es auch möglich, die aus dem Stand der Technik bekannten tieferen Entlastungsnuten zu verwenden, ohne dass eine Verschärfung des zyklischen Lebensdauersproblem auftritt. Im einfachsten Fall kann als Füllmaterial der gleiche Draht verwendet werden, der auch zum Einstemmen der Dichtstreifen benutzt wird. Im allgemeinen Fall kann jedes Material - bevorzugt in Drahtform - eingesetzt werden, da bei der Betriebstemperatur der Dichtung die erforderliche Elastizität und Langzeitbeständigkeit ausweist.

Bei allen Ausführungsbeispielen bleibt zu beachten, dass verbleibenden Wandstärken nicht so geschwächt sind, dass die Verspannung der Dichtstreifen 2 in den Dichtstreifennuten 3 zu stark reduziert wird. Davon hängt auch die zulässige Tiefe der Entlastungsnuten 6 ab. Alle Ausführungsformen sind auch deshalb vorteilhaft, weil sie neben der verbesserten Spannungsaufnahme bzw. -verteilung, eine schadhafte Wirbelbildung im Labyrinth bzw. innerhalb der Entlastungsnuten vermeiden. Eine solche Wirbelbildung kann zu einer unerwünschten Erhitzung des Strömungsmediums und damit des gesamten Rotor- bzw. Statorabschnitts führen.

### BEZUGSZEICHENLISTE

- 1: Rotor bzw. Stator
- 2: Dichtstreifen
- 3: Dichtstreifennut
- 4: Stemmdraht
- 5: Labyrinth
- 6: Entlastungsnuten
- 7: Füllmaterial
- 8: Turbinenschaufel

## Patentansprüche

1. Labyrinthdichtung zwischen rotierenden und statischen Teilen (1, 8) einer axialen Strömungsmaschine mit einem Rotor und einem Stator (1), welche Labyrinthdichtung aus zwischen den rotierenden und statischen Teilen (1, 8) angeordneten Dichtstreifen (2) besteht, wobei die Dichtstreifen (2) in einer Dichtstreifennut (3) am Rotor oder Stator (1) angebracht sind, und wobei sich zwischen zwei Dichtstreifen (2) mindestens eine Entlastungsnut (6) am Rotor oder Stator (1) befindet,
**dadurch gekennzeichnet, dass**
die axiale Steifigkeit des Rotors oder Stators (1) zwischen den zwei Dichtstreifen (2) weitgehend stetig ist.

2. Labyrinthdichtung nach Anspruch 1,
**dadurch gekennzeichnet, dass**
sich zwischen zwei Dichtstreifen (2) mindestens eine Entlastungsnut (6), welche maximal die Tiefe der Dichtstreifennut (3) hat, befindet.

3. Labyrinthdichtung nach Anspruch 1 oder 2,
**dadurch gekennzeichnet, dass**
sich zwischen den zwei Dichtstreifen (2) eine Vielzahl von Entlastungsnuten (6) welche maximal die Tiefe der Dichtstreifennut (3) haben, befinden.

4. Labyrinthdichtung nach einem der Ansprüche 2 oder 3,
**dadurch gekennzeichnet, dass**
die Entlastungsnut(en) (6) maximal die Tiefe von 25% bis 50% der Tiefe der Dichtstreifennut (3) hat/haben.

5. Labyrinthdichtung nach Anspruch 4,
**dadurch gekennzeichnet, dass**
die Entlastungsnuten (6) aus einer gewellten Rotor- oder Statoroberfläche zwischen den zwei Dichtstreifen (2) bestehen.

6. Labyrinthdichtung nach Anspruch 1,
**dadurch gekennzeichnet, dass**
die mindestens eine Entlastungsnut (6) ganz oder teilweise mit einem elastischen Füllmaterial (7) gefüllt ist.

7. Labyrinthdichtung nach Anspruch 6,
**dadurch gekennzeichnet, dass**
das Füllmaterial (7) ein Draht ist.

8. Labyrinthdichtung nach einem der vorangehenden Ansprüche,
**dadurch gekennzeichnet, dass**
es sich um eine Dichtung zwischen einer Turbinenschaufel (8), also einer Leit- oder Laufschaufel, und dem Rotor oder Stator (1) handelt.

## Claims

1. Labyrinth seal between rotating and static parts (1, 8) of an axial fluid-flow machine having a rotor and a stator (1), which labyrinth seal consists of sealing strips (2) arranged between the rotating and static parts (1, 8), the sealing strips (2) being attached in a sealing strip groove (3) on the rotor or stator (1), and at least one relief groove (6) being located on the rotor or stator (1) between two sealing strips (2), **characterized in that** the axial rigidity of the rotor or stator (1) is largely continuous between the two sealing strips (2).

2. Labyrinth seal according to Claim 1, **characterized in that** at least one relief groove (6), which at most has the depth of the sealing strip groove (3), is located between two sealing strips (2).

3. Labyrinth seal according to claim 1 or 2, **characterized in that** a multiplicity of relief grooves (6), which at most have the depth of the sealing strip groove (3), are located between the two sealing strips (2).

4. Labyrinth seal according to either of Claims 2 and 3, **characterized in that** the relief groove(s) (6) has (have) at most the depth of 25% to 50% of the depth of the sealing strip groove (3).

5. Labyrinth seal according to Claim 4, **characterized in that** the relief grooves (6) consist of a wavelike rotor or stator surface between the two sealing strips (2).

6. Labyrinth seal according to claim 1, **characterized in that** the at least one relief groove (6) is filled entirely or partly with an elastic filler (7).

7. Labyrinth seal according to Claim 6, **characterized in that** the filler (7) is a wire.

8. Labyrinth seal according to one of the preceding claims, **characterized in that** it is a seal between a turbine blade (8), that is a guide or moving blade, and the rotor or stator (1).

## Revendications

1. Joint à labyrinthe entre des pièces rotatives et statiques (1, 8) d'une turbomachine à écoulement axial comprenant un rotor et un stator (1), lequel joint à labyrinthe se compose de bandes d'étanchéité (2) disposées entre les pièces rotatives et statiques (1, 8), les bandes d'étanchéité (2) étant placées dans une rainure de bande d'étanchéité (3) sur le rotor ou le stator (1), et au moins une rainure de décharge (6) se trouvant sur le rotor ou le stator (1) entre deux bandes d'étanchéité (2),
**caractérisé en ce que**
la rigidité axiale du rotor ou du stator (1) est essentiellement constante entre les deux bandes d'étanchéité (2).

2. Joint à labyrinthe selon la revendication 1,
**caractérisé en ce qu'**
au moins une rainure de décharge (6), qui a au maximum la profondeur de la rainure de bande d'étanchéité (3), se trouve entre deux bandes d'étanchéité (2).

3. Joint à labyrinthe selon la revendication 1 ou 2,
**caractérisé en ce qu'**
une pluralité de rainures de décharge (6) ayant au maximum la profondeur de la rainure de bande d'étanchéité (3), se trouve entre les deux bandes d'étanchéité (2).

4. Joint à labyrinthe selon l'une quelconque des revendications 2 ou 3,
**caractérisé en ce que**
la ou les rainures de décharge (6) a/ont au moins la profondeur de 25% à 50% de la profondeur de la rainure de bande d'étanchéité (3).

5. Joint à labyrinthe selon la revendication 4,
**caractérisé en ce que**
les rainures de décharge (6) se composent d'une surface de rotor ou de stator ondulée entre les deux bandes d'étanchéité (2).

6. Joint à labyrinthe selon la revendication 1,
**caractérisé en ce que**
l'au moins une rainure de décharge (6) est complètement ou partiellement remplie avec un matériau de remplissage élastique (7).

7. Joint à labyrinthe selon la revendication 6,
**caractérisé en ce que**
le matériau de remplissage (7) est un fil métallique.

8. Joint à labyrinthe selon l'une quelconque des revendications précédentes,
**caractérisé en ce qu'**il
s'agit d'un joint entre une aube de turbine (8), c'est-à-dire une aube directrice ou mobile, et le rotor ou le stator (1).
